# EUROPÄISCHE PATENTSCHRIFT

(11) **EP 0 841 104 B1**
(45) Veröffentlichungstag und Bekanntmachung des Hinweises auf die Patenterteilung: **28.11.2001**
(21) Anmeldenummer: 97117931.2
(22) Anmeldetag: 16.10.1997
(51) Int. Cl.: B21B 13/00, B21B 31/20

(54) **Walzgerüst mit einem Paar zweiseitig gelagerter Walzentragwellen**
Rolling stand with a pair of roll shafts supported in bearings on two sides
Cage de laminoir comportant une paire d'arbres porteurs de cylindres supportés par des paliers bilatéraux

(30) Priorität: 25.10.1996 DE 19644351
(43) Veröffentlichungstag der Anmeldung: 13.05.1998
(73) Patentinhaber: SMS Demag AG, 40237 Düsseldorf (DE)
(72) Erfinder: Müller, Hubert, 41515 Grevenbroich (DE); Hauck, Albert, 57271 Hilchenbach (DE)
(74) Vertreter: Valentin, Ekkehard, Dipl.-Ing.

(56) Entgegenhaltungen:
- DE-A- 1 602 053
- FR-A- 991 240
- FR-A- 1 059 144
- GB-A- 1 281 404
- US-A- 3 587 277
- US-A- 4 457 155

## Beschreibung

Die Erfindung bezieht sich auf ein Walzgerüst mit einem Paar, zweiseitig gelagerter Walzentragwellen, auf denen, zwischen den Lagern jeweils Zahntrommeln sitzen bzw. deren Umfang Verzahnungen aufweist und auf deren Enden, außerhalb der Lager Walzscheiben aufbringbar sind, wobei die eine der Zahntrommeln mit einem, auf einer parallelen Antriebsachse sitzenden, Antriebsritzel und die andere mit einem lose gelagerten Zwischenritzel kämmt, und Antriebsritzel und Zwischenritzel ebenfalls miteinander kämmen.

Walzgerüste dieser Gattung bringen den Vorteil der leichten Zugängigkeit der Walzen, ihrer Tragwellen, der Anstelleinrichtungen und der übrigen Walzarmaturen mit sich. Der geschlossene Zahnantrieb der Walzentragwellen erlaubt aber nur die Verwendung von Walzen bzw. Walzscheiben mit verhältnismäßig kleinem Durchmesser. Dies hat zur Folge, daß sich nur geringe Walzkräfte auf das Walzgut aufbringen lassen, die ihrerseits auch nur eine geringe Breitung des Walzgutes erlauben. Die Lagerung der Walzentragwellen erfolgt, ebenfalls wegen der kleinen Walzendurchmesser, durchweg in dünnwandigen hochbelastbaren Gleitlagern. Die Walzen bzw. die Walzscheiben werden häufig aus Hartmetall oder anderen Hartstoffen hergestellt, um höhere Standzeiten und Formbeständigkeiten zu erzielen.

Der wesentliche Nachteil dieser Walzgerüste ist der, daß sie, im Vergleich zu Walzgerüsten mit zweiseitig gelagerten Walzen eine geringerer Steifigkeit aufweisend, die insbesondere den Einsatz als Präzisionswalzgerüste beeinträchtigt.

Aus (DE-A-1 602 053) ist ein Walzgerüst bekannt, bei dem die Walzentragwellen jeweils im freien Ende einer einarmigen, um die Längsachse des Antriebsritzels bzw. des Zwischenritzels schwenkbaren Hebelschwingelagem, wobei die Hebelschwingen durch einstell- und festlegbare Starre Keilglieder gegen das Walzgerüst und mit Ihren freien Enden über ein elastisches Glied gegeneinander abgestützt sind. Eine ähnliche Ausbildung wird in (GB-A-1 281 404) beschrieben. Beiden Ausbildungsformen ist gemeinsam das die Hebelschwingen nur über die Elemente der Anstellvorrichtungen gegen das Gehäuse des Walzgerüstes abgestützt werden, d. h. das Aufbringen elastischer, den aus den Walzdruck entstehenden Biegebeanspruchungen der, die Walzen tragenden Hebelschwingen entgegen wirkender Druckkräfte auf diese Hebelschwingen ist mit diesen Ausbildungsformen der Walzgerüste nicht möglich.

Der Erfindung liegt die Aufgabe zugrunde, diese Walzgerüstausbildungen so zu verbessern, daß eine solche Beeinflussung möglich gemacht wird. Diese Aufgabe wird dadurch gelöst, daß das eine Stützglied aus einem, am Walzgerüst angeordneten, durch einen induktiven Weggeber beeinflußbaren Kolben-Zylinder-Aggregat, und das andere Stützglied aus, gegen einander verschiebbaren, zwischen den Walzgerüst und der Hebeschwinge angeordneten, gegeneinander schiebeverstellbaren Keilarm bestehen.

Eine Durchbiegung der Walzentragwellen, die abhängig von der jeweiligen entstehenden Walzkraft ist, läßt sich mit Hilfe dieser Einrichtung kompensieren.

Die Erfindung wird anhand des in der Zeichnung dargestellten Ausführungsbeispiels näher erläutert. In der Zeichnung zeigen
- Fig. 1: die Walze mit den Walzentragwellen und der Antriebseinrichtung in perspektivischer Darstellung,
- Fig. 2: das Walzgerüst in einem Schnitt, quer zu den Achsen der Walzentragwellen in schematischer Darstellung,
- Fig. 3: einen Schnitt nach der Linie A-A durch Fig. 2,
- Fig. 4: einen Schnitt nach der Linie B-B durch Fig. 2,
- Fig. 5: einen Schnitt nach der Linie C-C durch Fig. 2.

Wie aus Fig. 1 in Verbindung mit Fig. 2, 3 und 4 zu ersehen, sind die Walzentragwellen 1 und 2 in den Flanschansätzen 4a bzw. 5a der U-förmigen Hebelschwingen 4 bzw. 5 gelagert und tragen zwischen den Lagern Zahntrommeln 6 bzw. 7. Die Zahntrommel 6 kämmt mit dem auf der achsparallelen Antriebswelle 8 sitzenden Antriebsritzel 9, während die auf der Walzentragwelle 2 sitzende Zahntrommel 7 mit einem, lose gelagerten Zwischenritzel 10 kämmt. Das Antriebsritzel 9 und das Zwischenritzel 10 kämmen ihrerseits ebenfalls miteinander.

Die beiden Hebelschwingen 4 und 5 sind, vgl. Fig. 3 jeweils um die Längsachse der Antriebswelle 8 bzw. die lose Drehachse 11 des Zwischenritzels 10 in Lagern 12 bzw. 13 im Gehäuse 3 des Walzgerüstes gelagert. Die Hebelschwinge 4 ist gegen ein mit dem Gehäuse 3 des Walzgerüstes verbundenes Kolben-Zylinder-Aggregat 14 abgestützt, während die Hebelschwinge 5 an einer, hier aus zwei Schiebekeilen bestehenden Keilanstellung 15 anliegt. Zwischen den beiden freien Enden der Hebelschwingen 4, 5 ist als elastisches Glied 4 eine Feder 16 angeordnet.

Die mit Hilfe des Kolben-Zylinder-Aggregates 14 und der Feder 16 gegeneinander ausbalancierten, die Walzentragwellen 1, 2 mit den Walzscheiben 17, 18 tragenden Hebelschwingen 4, 5 können, ggfs. unter Abstandsmessung und über einen induktiven Weggeber auf vorgegebene Abstände gebracht und damit ein vorgegebener Abstand der beiden Walzscheiben 17, 18 bewirkt werden. Mit einer entsprechenden Positions- und Kraftregelung des Kolben-Zylinder-Aggregates 14 läßt sich dabei jede gewünschte Steifigkeit des Walzgerüstes einstellen; ebenso sind schnelle und präzise Korrekturen des Abstandes, d.h. des Walzspaltes zwischen den Walzscheiben 17 bis 18 möglich.

### Bezugszeichenübersicht

- 1: Walzentragwelle
- 2: Walzentragwelle
- 3: Gehäuse (des Walzgerüstes)
- 4: Hebelschwinge
- 4a, 4b: Flanschansätze (der Hebelschwinge)
- 5: Hebelschwinge
- 5a, 5b: Flanschansätze (der Hebelschwinge)
- 6: Zahntrommel
- 7: Zahntrommel
- 8: Antriebswelle
- 9: Antriebsritzel
- 10: Zwischenritzel
- 11: Drehachse
- 12: Lager
- 13: Lager
- 14: Kolben-Zylinder-Aggregat
- 15: Teilanstellung
- 16: Feder
- 17: Walzscheibe
- 18: Walzscheibe

## Patentansprüche

1. Walzgerüst mit einem Paar, zweiseitig gelagerter Walzentragwellen (1, 2), auf denen, zwischen den Lagern jeweils Zahntrommeln (6, 7) sitzen, und auf deren Enden außerhalb der Lager Walzscheiben (17, 18) aufbringbar sind, wobei die eine der Zahntrommeln (6) mit einem, auf einer parallelen Antriebsachse (8) sitzenden Antriebsritzel (9) und die andere mit einem, lose gelagerten Zwischenritzel (10) kämmt und Antriebsritzel (9) und Zwischenritzel (10) ebenfalls miteinander kämmen, bei dem die Walzentragwellen (1, 2) jeweils im freien Ende einer einarmigen, um die Längsachse des Antriebsritzels (9) schwenkbaren Hebelschwinge (4, 5) lagern, wobei die Hebelschwingen (4, 5) durch einstell- und festlegbare Stützglieder (14; 15) gegen das Walzgerüst, und ihre freien Enden über ein elastisches Glied (16) gegeneinander abgestützt sind,
**dadurch gekennzeichnet,**
**daß** das eine Stützglied aus einem, am Walzgerüst angeordneten, durch einen induktiven Weggeber beeinflußbaren Kolben-Zylinder-Aggregat (14), und das andere Stützglied aus, gegeneinander verschiebbaren, zwischen dem Walzgerüst (3) und der Hebelschwinge (4 bzw. 5) angeordneten Keilpaaren bestehen.

## Claims

1. Roll stand with a pair of roll support shafts (1, 2) borne at both ends, toothed drums (6, 7) being seated on the shafts each time between the bearings and rolling discs (17, 18) being mountable on the ends of the shafts outside the bearings, wherein one of the toothed drums (6) meshes with a drive pinion (9) seated on a parallel drive axle (8) and the other meshes with a loosely mounted intermediate pinion (10) and the drive pinion (9) and intermediate pinion (10) similarly mesh with each other, in which the roll support shafts (1, 2) are each mounted in the free end of a respective single-arm lever rocker (4, 5) pivotable about the longitudinal axis of the drive pinion (9), wherein the lever rockers (4, 5) are supported by adjustable and fixable support elements (14; 15) against the roll stand and their free ends are supported by way of a resilient element (16) relative to each other, **characterised in that** one support element consists of a piston-cylinder unit (14) arranged at the roll stand and able to be influenced by an inductive travel transmitter and the other support element consists of mutually displaceable wedge pairs arranged between the roll stand (3) and the lever rocker (4 or 5).

## Revendications

1. Cage de laminoir comportant une paire d'arbres porteurs de cylindres (1, 2) supportés par des paliers latéraux, arbres sur lesquels des roues à picots (6, 7) sont respectivement logées entre les paliers et sur les extrémités desquels des disques de laminage (17, 18) peuvent être montés à l'extérieur des paliers, l'une des roues à picots (6) s'engrenant avec un pignon d'attaque (9) logé sur un arbre de commande (8) parallèle alors que l'autre s'engrène avec un pignon intermédiaire (10) supporté amovible sur paliers, et le pignon d'attaque (9) et le pignon intermédiaire (10) s'engrenant également l'un avec l'autre, sur laquelle les arbres porteurs de cylindres (1, 2) sont respectivement logés dans l'extrémité libre d'une coulisse à levier (4, 5) à bras unique pouvant pivoter autour de l'axe longitudinal du pignon d'attaque (9), ces coulisses à levier (4, 5) s'appuyant contre la cage de laminoir par l'intermédiaire d'organes d'appui (14; 15) réglables et sélectionnables alors que leurs extrémités libres s'appuient l'une contre l'autre par l'intermédiaire d'un organe élastique (16),
**caractérisée en ce qu'**un organe d'appui est constitué par un ensemble piston-vérin (14) sous l'influence d'un capteur de déplacement à induction tandis que l'autre organe d'appui est constitué par des paires de clavettes déplaçables l'une vers l'autre, disposées entre la cage de laminoir et la coulisse à levier (4 ou 5).
